# EUROPÄISCHE PATENTSCHRIFT

(11) **EP 3 509 468 B1**
(45) Veröffentlichungstag und Bekanntmachung des Hinweises auf die Patenterteilung: **09.10.2024**
(21) Anmeldenummer: 17754322.0
(22) Anmeldetag: 10.08.2017
(51) Int. Cl.: A47L 15/00, A47L 15/42

(54) **WASSERFÜHRENDES HAUSHALTSGERÄT UND VERFAHREN ZUM ANPASSEN EINES SPÜLPROGRAMMS**
WATER-BEARING HOUSEHOLD APPLIANCE AND METHOD FOR ADAPTING A RINSING PROGRAM
APPAREIL MÉNAGER À CIRCULATION D'EAU ET PROCÉDÉ D'ADAPTATION D'UN PROGRAMME DE RINÇAGE

(30) Priorität: 07.09.2016 DE 102016217011
(43) Veröffentlichungstag der Anmeldung: 17.07.2019
(73) Patentinhaber: BSH Hausgeräte GmbH, 81739 München (DE)
(72) Erfinder: HEILIGENMANN, Caroline, 71032 Böblingen (DE); ARNOLD, Matthias, 89415 Lauingen (DE); ISBILEN, Ersin, 89415 Lauingen (DE)
(86) Internationale Anmeldenummer: PCT/EP2017/070331
(87) Internationale Veröffentlichungsnummer: WO 2018/046223

(56) Entgegenhaltungen:
- WO-A1-2004/053220
- WO-A1-2016/188705
- CN-A- 102 720 034
- JP-A- 2014 014 561

## Beschreibung

Die vorliegende Erfindung betrifft eine Vorrichtung und ein Verfahren zum Anpassen eines Spülprogramms zum Entfernen einer Anschmutzung von Spülgut in einem wasserführenden Haushaltsgerät, beispielsweise einer Geschirrspülmaschine. Des Weiteren betrifft die Erfindung ein wasserführendes Haushaltsgerät mit einer solchen Vorrichtung.

In wasserführenden Haushaltsgeräten, wie beispielsweise Geschirrspülmaschinen, wird üblicherweise ein Universalspülprogramm verwendet, welches mehrere Spülprogrammabschnitte enthält. Diese Spülprogrammabschnitte sind jeweils auf verschiedene potentiell vorhandene Anschmutzungsarten optimiert. Wenn jedoch nicht alle potentiellen Anschmutzungsarten vorhanden sind, ist das Universalspülprogramm unnötig lang, verbraucht unnötig viel Energie und Spülmittel bzw. Klarspüler.

Um ein solches Universalprogramm an eine aktuelle Anschmutzung anzupassen, kann mit Hilfe von Sensoren, sogenannten Trübungssensoren, auf Unterschiede in Bezug auf Quantität und Kinetik der Anschmutzung reagiert werden. Die Temperatur und Zeit des Spülprogramms können je nach erkannter Trübung angepasst werden. Es liegt jedoch keine Information über die spezifische Charakteristik der Einzelkomponenten der Anschmutzung vor. Des Weiteren schlägt der Trübungssensor erst an, wenn die Anschmutzung bereits vom Spülgut entfernt wurde. Dies hat zur Folge, dass diese Anpassung nicht immer zum gewünschten Reinigungsergebnis beim Benutzer führt.

Aus der JP 2014 014561 A ist ein Geschirrspüler bekannt mit einem Interferenzfilter mit variabler Wellenlänge, der Licht mit einer vorbestimmten Wellenlänge aus dem von den zu waschenden Gegenständen reflektierten Licht extrahiert, mit einem Lichtempfangssensor zum Empfangen des von dem Interferenzfilter mit variabler Wellenlänge extrahierten Lichts, mit einer Analyseeinrichtung zum Analysieren eines Waschzustands der zu waschenden Gegenstände auf der Grundlage des von dem Lichtempfangssensor empfangenen Lichts, und mit einer Waschsteuereinrichtung zum Steuern der Waschintensität des Wasserstrahlmechanismus auf der Grundlage des von der Analyseeinrichtung analysierten Waschzustands.

Aus der WO 2004/053220 A1 ist ein Verfahren zur Bestimmung eines textilen Parameters aus einem verschmutzten Textilerzeugnis, bekannt, das folgende Schritte umfasst:
- Beleuchten der Oberfläche eines verschmutzten Textilgegenstandes mit elektromagnetischer Strahlung in einem Spektralbereich, der geeignet ist, Probenspektraldaten für den späteren Vergleich zu erzeugen
- Sammeln von Probenspektraldaten von der Oberfläche des Textilerzeugnisses,
- Identifizierung des textilen Parameters durch Vergleich des Stichprobensatzes von Spektraldaten mit Referenzspektraldaten, die aus textilem Referenzmaterial gewonnen wurden,
wobei der Probensatz von Spektraldaten einen Spektralbereich mit einer Breite von mindestens 400 nm und der Spektralbereich den Wellenlängenbereich von 783 nm bis 1183 nm umfasst.

Aus der älteren Anmeldung WO 2016/188705 A1 (Stand der Technik gemäß Art. 54(3) EPÜ) ist eine Vorrichtung zur Bestimmung der Schmutzfracht in einer Spül- oder Waschflotte in einem wasserführenden Haushaltsgerät mit einem Sensor zum Erfassen von spektralen Messwerten von Schmutzkomponenten in der Spül- oder Waschflotte unter Verwendung einer Nahinfrarotspektroskopie bekannt. Eine Bestimmungseinheit bestimmt die Schmutzfracht der Spül- oder Waschflotte basierend auf den erfassten spektralen Messwerten der Schmutzkomponenten in der Spül- oder Waschflotte und eine Anpassungseinheit passt Spülparameter eines aktuellen Spülprogramms basierend auf der bestimmten Schmutzfracht an.

Vor diesem Hintergrund besteht eine Aufgabe der vorliegenden Erfindung darin, eine verbesserte Anpassung eines Spülprogramms in einem wasserführenden Haushaltsgerät bereitzustellen.

Demgemäß wird eine Vorrichtung zum Anpassen eines Spülprogramms zum Entfernen einer Anschmutzung von Spülgut in einem wasserführenden Haushaltsgerät vorgeschlagen. Die Vorrichtung weist einen Sensor zum Erfassen von spektralen Messwerten von organischen Verbindungen in Spülwasser in dem wasserführenden Haushaltsgerät, eine Bestimmungseinheit zum Bestimmen von funktionellen Gruppen der organischen Verbindungen basierend auf den erfassten spektralen Messwerten der organischen Verbindungen und eine Anpassungseinheit zum Anpassen von Spülparametern eines aktuellen Spülprogramms basierend auf den bestimmten funktionellen Gruppen auf.

Die Vorrichtung basiert darauf, nicht nur eine Trübung des Spülwassers zu erkennen, sondern auch die einzelnen Komponenten innerhalb des Spülwassers, d.h. die organischen Verbindungen in dem Spülwasser, zu bestimmen. Zusätzlich werden die erkannten organischen Verbindungen in funktionelle Gruppen aufgeteilt. Die Erfassung der funktionellen Gruppen kann dabei bereits erfolgen, wenn das Spülgut noch angeschmutzt ist. Des Weiteren kann das Erfassen der funktionellen Gruppen auch eine Erfassung der Konzentration der jeweiligen funktionellen Gruppe und/oder eine Änderung der Konzentration beinhalten.

Hierbei wird die Bestimmung indirekt in der Flotte durchgeführt. Die Anschmutzung auf dem Spülgut wird indirekt durch Komponenten in dem Spülwasser ermittelt. Die Vorrichtung dient daher zur Ermittlung der Abtragsleistung der Anschmutzung, d.h. zur Ermittlung, wie viel und welche Anschmutzung vom Spülgut entfernt wird.

Durch die vorgeschlagene Vorrichtung kann eine verbesserte Erkennung in Bezug auf die Beschaffenheit, Quantität und Kinetik der Anschmutzung von Spülgut in einem wasserführenden Haushaltsgerät ermöglicht werden. Auf diese Weise kann für den Nutzer eines wasserführenden Haushaltsgeräts eine optimierte Reinigung bei optimierter Schonung von Ressourcen durchgeführt werden.

Unter einem wasserführenden Haushaltsgerät kann in diesem Zusammenhang beispielsweise eine Geschirrspülmaschine mit Geschirr als Spülgut oder eine Waschmaschine mit Wäsche als Spülgut verstanden werden.

Der Sensor dient dazu, organische Verbindungen in der Anschmutzung zu erkennen. Die Bestimmungseinheit bestimmt anschließend die in den organischen Verbindungen enthaltenen funktionellen Gruppen. Unter einer funktionellen Gruppe werden Atomgruppen in organischen Verbindungen verstanden, die die Stoffeigenschaften und das Reaktionsverhalten der sie tragenden Verbindungen maßgeblich bestimmen. Funktionelle Gruppen werden anhand der beteiligten Atome in funktionelle Gruppen mit Heteroatomen (z. B. Ether) und solche ohne Heteroatome (z. B. C=C-Doppelbindungen, CEC-Dreifachbindungen oder Aromaten) eingeteilt. Die verschiedenen funktionellen Gruppen benötigen unterschiedliche Temperaturen und/oder Chemiezugaben, um optimal gelöst und entfernt zu werden. Unter einer Chemiezugabe wird in diesem Zusammenhang die Zugabe von Reinigungsmittel, Klarspüler und/oder Enzymen verstanden.

Die Anpassungseinheit passt daher die Spülparameter des Spülprogramms basierend auf den vorhandenen funktionellen Gruppen an.

Erfindungsgemäß weisen die Spülparameter eine Temperatur des Spülwassers, eine Art des Spülmittels und/oder einen Zeitpunkt der Zugabe des Spülmittels auf.

Durch die Anpassungseinheit können anschließend Spülparameter eines aktuellen Spülprogramms basierend auf den bestimmten funktionellen Gruppen angepasst werden. Das Spülmittel kann dabei ein Reinigungsmittel (beispielsweise Tenside), Enzyme (beispielsweise Amylase, Protease, und/oder Lipase), Klarspüler, Bleiche oder ähnliches umfassen. Insbesondere können verschiedene Spülmittel zu unterschiedlichen Zeiten bei unterschiedlichen Temperaturen zugeführt werden, abhängig von den bestimmten funktionellen Gruppen.

Gemäß einer weiteren Ausführungsform ist der Sensor in einem Pumpensumpf des wasserführenden Haushaltsgeräts oder in einer Bypassanordnung außerhalb eines Spülbehälters des wasserführenden Haushaltsgeräts angeordnet.

Wenn der Sensor im Pumpensumpf angeordnet ist, ist er in einem beruhigten Teil der Flotte angebracht, in dem eine stabile Messung möglich ist. Zusätzlich kann bei Bedarf die Drehzahl während der Messung auf eine vorher definierte Größe eingestellt werden. Der Sensor kann dabei über eine Art Filtersystem vor Feststoffteilen geschützt werden. Die Ausgestaltung der Lochgröße des Filters und die Festlegung des Volumenstroms verhindern hierbei insbesondere ein Festsetzen von Feststoffteilen über den Spülzyklus. Der Sensor kann auch in einer Art Bypass angebracht werden. Im Bypass können andere Rahmenbedingungen im Gegensatz zum Spülerinnenraum geschaffen werden. Hierbei zählen beispielsweise eine definierte Strömungsgeschwindigkeit (ohne Beeinflussung des Spülzyklus durch Drehzahlabsenkung) oder das Einstellen einer geeigneten Temperatur.

Ein solcher Bypass kann beispielsweise vom Ausgang des Flottenspeichers in den Pumpensumpf unterhalb des Siebs führen.

Erfindungsgemäß ist der Sensor dazu eingerichtet, eine Spektroskopie durchzuführen, wobei die Spektroskopie eine Infrarot-Spektroskopie, eine Nahinfrarot-Spektroskopie, eine Fourier-Transformations-Infrarot-Spektroskopie, eine Elektronenabsorptions-Spektroskopie, eine Mikrowellen-Spektroskopie, eine Kernspinresonanz-Spektroskopie, eine Massenspektroskopie oder eine Raman-Spektroskopie ist.

Der verwendete Sensor ist dazu eingerichtet, eine Spektroskopie durchzuführen, bei der eine Strahlung nach einer bestimmten Eigenschaft wie Energie, Wellenlänge, Masse etc. zerlegt wird. Dadurch können spektrale Messwerte von organischen Verbindungen im Spülwasser erfasst werden. Die Bestimmungseinheit kann basierend auf diesen Messwerten die funktionellen Gruppen der organischen Verbindungen bestimmen.

Die Spektroskopie kann als Transmissionsmessung oder als Reflexionsmessung durchgeführt werden. Im Falle einer Transmissionsmessung wird die Strahlung ermittelt, die durch die im Spülwasser vorhandenen Moleküle, d.h. organischen Verbindungen, hindurch geht. Bei einer Reflexionsmessung wird die von den Molekülen reflektierte Strahlung erfasst. Auch eine Kombination der beiden Messungen ist möglich.

Beispielsweise kann die Spektroskopie eine Infrarot-Spektroskopie oder Nahinfrarot-Spektroskopie sein, im Folgenden auch IR oder NIR genannt. Je nach Anforderung kann dabei der vollständige NIR-Bereich erfasst oder nur einzelne spezifische Wellenlängen gemessen und betrachtet werden. Diese Wellenlängen werden auch als spektrale Messwerte bezeichnet.

NIR wird unter anderem in der Landwirtschaft, Lebensmittelchemie oder Pharmazie eingesetzt, um zum Beispiel Wasser, Stärke, Fett, Protein, Alkoholgehalt, Zucker. der Lebensmittel oder Medikamente zu bestimmen. Hierbei treten Moleküle mit elektromagnetischer Strahlung in Wechselwirkung und absorbieren Strahlung. Die emittierte bzw. reflektierte Strahlung kann dann gemessen werden und Rückschluss auf organische Verbindungen geben. Ähnliche molekülspektroskopische Methoden sind die Raman-Spektroskopie, die ebenfalls Schwingungsinformationen im Infrarotbereich liefert, die Elektronenabsorptions-Spektroskopie im höherliegenden Frequenzbereich, oder die Fourier-Transformations-Infrarot-Spektroskopie (FTIR).

Durch die Spektroskopie können unter anderem folgende funktionellen Gruppen der organischen Verbindungen bestimmt werden: Feuchte (OH-Gruppe), Proteine (Eiweiße, Aminogruppen usw.), Rohfasern (Faser, CH-Bindung und andere), Carboxygruppen (COOH) in Kunststoffen und Fettgehalt (CH-Bindung).

Erfindungsgemäß sind die funktionellen Gruppen von Proteinen und/oder Kohlenhydraten bestimmbar.

Gemäß einer weiteren Ausführungsform der Erfindung ist die funktionelle Gruppe der Fette bestimmbar.

Diese funktionellen Gruppen sind für die Anpassung des Spülprogramms von Interesse, da sie unterschiedliche Temperaturbereiche und Arten von Spülmittel benötigen, um optimal entfernt zu werden.

Gemäß einer ersten Alternative der Erfindung ist die Anpassungseinheit dazu eingerichtet, wenn die funktionelle Gruppe der Proteine bestimmt ist, die Spülparameter derart anzupassen, dass eine kalte Vorwäsche ohne Alkalität durchgeführt wird.

Eiweiße bzw. Proteine können optimal unterhalb ihrer Koagulationstemperatur - die Temperatur, bei der sie beginnen zu denaturieren (Knäuelbildung der Aminosäuren) - abgereinigt werden. Diese Koagulationstemperatur liegt im Allgemeinen bei 42°C. Da auch ein hoher pH-Wert zum Verklumpen von Eiweißen führen kann, ist für eine Eiweißhaltige Anschmutzung eine kalte, nur Tensid-haltige Spülflotte optimal. Daher werden der Spülflotte zunächst nur Tenside hinzugefügt.

Gemäß einer weiteren Ausführungsform ist die Anpassungseinheit dazu eingerichtet, wenn die funktionelle Gruppe der Proteine bestimmt ist, die Spülparameter derart anzupassen, dass Protease in das Spülwasser zugeführt wird.

Durch die Protease können noch vorhandene Proteine gespalten und dadurch leichter entfernt werden. Die Temperatur des Spülwassers kann dabei auf die zugeführte Protease angepasst werden.

Gemäß einer zweiten Alternative der Erfindung ist die Anpassungseinheit dazu eingerichtet, wenn die funktionelle Gruppe der Kohlenhydrate bestimmt ist, die Spülparameter derart anzupassen, dass ein alkalihaltiges Mittel in das Spülwasser zugeführt wird und eine kalte Vorwäsche mit Alkalität durchgeführt wird.

So ist beispielsweise bei einer Weizenstärkehaltigen, noch nicht verkleisterten Anschmutzung, z.B. Spätzle-Teig, eine lange, kalte Vorspülphase mit hohem pH-Wert zum Quellen sinnvoll. Wenn jedoch Reisstärke vorliegt, ist eine solche Vorspülphase sinnlos, da diese am besten mit hohen Temperaturen bei hohem pH-Wert abgereinigt wird. Daher kann abhängig von der Art der vorhandenen Kohlenhydrate zunächst eine kalte Vorwäsche mit zugeführtem alkalihaltigem Mittel durchgeführt werden.

Gemäß einer weiteren Ausführungsform ist die Anpassungseinheit dazu eingerichtet, wenn die funktionelle Gruppe der Kohlenhydrate bestimmt ist, die Spülparameter derart anzupassen, dass Amylase in das Spülwasser zugeführt wird.

Durch die Amylase können noch vorhandene Kohlenhydrate, d.h. Stärke, gespalten und dadurch leichter entfernt werden. Die Temperatur des Spülwassers kann dabei auf die zugeführte Amylase angepasst werden.

Gemäß einer weiteren Ausführungsform ist die Anpassungseinheit dazu eingerichtet, wenn die funktionelle Gruppe der Fette bestimmt ist, die Spülparameter derart anzupassen, dass Lipase in das Spülwasser zugeführt wird.

Durch die Lipase können vorhandene Fette bereits gespalten und dadurch im Folgenden leichter entfernt werden. Die Temperatur des Spülwassers kann dabei auf die zugeführte Lipase angepasst werden.

Gemäß einer dritten Alternative der Erfindung ist die Bestimmungseinheit dazu eingerichtet, wenn die funktionelle Gruppe der Kohlenhydrate bestimmt ist, eine Verkleisterungstemperatur der Kohlenhydrate zu bestimmen.

Die Verkleisterungstemperatur ist die Temperatur, bei der die Kohlenhydrate bzw. Stärke aufquellen und dadurch durch Amylasen besonders gut angreifbar sind. Das heißt, dass bei der Verkleisterungstemperatur die Amylasen ihre stärkste Wirkung zeigen und die Kohlenhydrate optimal aufspalten können.

Gemäß der dritten Alternative der Erfindung ist die Anpassungseinheit dazu eingerichtet, die Spülparameter derart anzupassen, dass die Temperatur des Spülwassers der Verkleisterungstemperatur entspricht.

Auf diese Weise können die Kohlenhydrate optimal gespalten und entfernt werden.

Gemäß einer weiteren Ausführungsform ist die Bestimmungseinheit dazu eingerichtet, wenn die funktionelle Gruppe der Fette bestimmt ist, eine Schmelztemperatur der Fette zu bestimmen.

Fette unterscheiden sich beispielsweise in ihren Schmelztemperaturen. Um eine fetthaltige Anschmutzung abzureinigen ist es daher günstig, wenn die jeweilige Schmelztemperatur erreicht oder überschritten wird. Dies geschieht bevorzugt in Zusammenwirkung mit Tensiden, aber bei neutralem pH-Wert, da die Fette ansonsten verseifen können und damit schwer löslich werden. Liegen jedoch keine hochschmelzenden Fette vor, benötigt dies unnötig viel Energie und Zeit zum Aufheizen.

Gemäß einer weiteren Ausführungsform ist die Anpassungseinheit dazu eingerichtet, die Spülparameter derart anzupassen, dass die Temperatur des Spülwassers der Schmelztemperatur entspricht.

Auf diese Weise können, je nach Schmelztemperatur, die Fette optimal entfernt werden. Gleichzeitig wird vermieden, dass eine unnötig hohe Temperatur des Spülwassers verwendet wird, wodurch die benötigte Energie reduziert werden kann.

Gemäß einer weiteren Ausführungsform wird das Spülprogramm in der folgenden Reihenfolge durchgeführt, wobei die einzelnen Schritte optional sind und von den bestimmten funktionellen Gruppen abhängen:
- kalte Vorwäsche ohne Alkalität bei eiweißhaltigen Anschmutzungen
- Zugabe alkalihaltiges Mittel
- kalte Vorwäsche mit Alkalität bei stärkehaltigen Anschmutzungen
- Anfahren des Temperaturniveaus auf ca. 30°C für Enzyme (angepasst an die optimale Wirkungstemperaturen der im Folgenden eingesetzten Enzyme, sofern bekannt)
- Zugabe von Amylase bei stärkehaltigen Anschmutzungen
- Zugabe von Protease bei eiweißhaltigen Anschmutzungen
- Zugabe von Lipase bei fetthaltigen Anschmutzungen
- Anfahren des Temperaturniveaus abhängig von den Verkleisterungstemperaturen der ermittelten Stärkearten zum Abreinigen von bereits verkleisterter stärkehaltiger Anschmutzung (beispielsweise bei fertigen Spätzle)
- falls nicht schon erreicht, Anfahren eines Temperaturniveaus, das höher als die höchste Schmelztemperatur der ermittelten Fette ist
- Nach der vollständigen Abreinigung kann die Zugabe von Bleiche erfolgen, wobei die Menge von den ermittelten färbenden Anschmutzungen bestimmt wird. Eine Grundmenge wird bereits für die Hygiene hinzugefügt.

Ein Zwischenspülen kann entfallen, wenn kein Fett und keine Stärke vorhanden sind. In diesem Fall war nur Alkalität und Bleiche in der Spülflotte. Des Weiteren kann je nach Trocknungssystem das Klarspülen kalt erfolgen, welches zum endgültigen Abreinigen von Fett nicht mehr erforderlich ist.

Des Weiteren wird ein wasserführendes Haushaltsgerät vorgeschlagen, welches eine wie oben beschriebene Vorrichtung zum Anpassen eines Spülprogramms zum Entfernen einer Anschmutzung von Spülgut in dem wasserführenden Haushaltsgerät aufweist.

Gemäß einer Ausführungsform ist das wasserführende Haushaltsgerät eine Geschirrspülmaschine oder eine Waschmaschine.

Des Weiteren wird ein Verfahren zum Anpassen eines Spülprogramms zum Entfernen einer Anschmutzung von Spülgut in einem wasserführenden Haushaltsgerät vorgeschlagen. Das Verfahren weist die folgenden Schritte auf: Erfassen von spektralen Messwerten von organischen Verbindungen in Spülwasser in dem wasserführenden Haushaltsgerät, Bestimmen von funktionellen Gruppen der organischen Verbindungen basierend auf den erfassten spektralen Messwerten der organischen Verbindungen und Anpassen von Spülparametern eines aktuellen Spülprogramms basierend auf den bestimmten funktionellen Gruppen.

Die für die vorgeschlagene Vorrichtung beschriebenen Ausführungsformen und Merkmale gelten für das vorgeschlagene Verfahren entsprechend.

Weiterhin wird ein Computerprogrammprodukt vorgeschlagen, welches auf einer programmgesteuerten Einrichtung die Durchführung des wie oben erläuterten Verfahrens veranlasst.

Ein Computerprogrammprodukt, wie z.B. ein Computerprogramm-Mittel, kann beispielsweise als Speichermedium, wie z.B. Speicherkarte, USB-Stick, CD-ROM, DVD, oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogrammprodukt oder dem Computerprogramm-Mittel erfolgen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine Perspektivansicht einer Ausführungsform eines wasserführenden Haushaltsgeräts und
Fig. 2 zeigt ein schematisches Blockdiagramm einer Ausführungsform einer Vorrichtung zum Anpassen eines Spülprogramms zum Entfernen einer Anschmutzung von Spülgut in dem wasserführenden Haushaltsgerät.

In den Figuren sind gleiche oder funktionsgleiche Elemente mit denselben Bezugszeichen versehen worden, sofern nichts anderes angegeben ist.

Fig. 1 zeigt eine Perspektivansicht einer ersten Ausführungsform eines wasserführenden Haushaltsgeräts 1, insbesondere einer Geschirrspülmaschine oder einer Waschmaschine. Im Folgenden wird beispielhaft eine Geschirrspülmaschine beschrieben. Die beschriebenen Elemente und Funktionen sind, soweit anwendbar, analog auf eine Waschmaschine übertragbar.

Die Geschirrspülmaschine 1 weist einen einen Spülbehälter 2 umfassenden Korpus sowie eine Tür 3 auf. Der Spülbehälter 2 und die Tür 3 bilden eine Spülkammer 4 zum Spülen von Spülgut. Die Tür 3 ist in Fig. 1 in ihrer geöffneten Stellung gezeigt. Durch Schwenken um eine an einem unteren Ende der Tür 3 vorgesehene Schwenkachse S kann die Tür 3 geschlossen oder geöffnet werden.

Der Spülbehälter 2 ist beispielsweise quaderförmig und kann einen Boden 5, eine dem Boden 5 gegenüberliegende Decke 6, eine der Tür 3 gegenüberliegende Rückwand 7 und zwei einander gegenüberliegende Seitenwände 8, 9 umfassen. Insbesondere die Seitenwände 8, 9 können aus Edelstahlblech gefertigt sein.

Die Geschirrspülmaschine 1 weist weiterhin zumindest eine Beladungsebene 10 auf. Die zumindest eine Beladungsebene 10 ist vorzugsweise eine Spülgutaufnahme der Geschirrspülmaschine 1. Insbesondere können mehrere Beladungsebenen 10 vorgesehen sein, welche einen Unterkorb, einen Oberkorb und/oder eine Besteckschublade umfassen können. Die mehreren Beladungsebenen 10 sind vorzugsweise übereinander in dem Spülbehälter 2 angeordnet. Jede Beladungsebene 10 ist wahlweise in einer Einschubrichtung E in den Spülbehälter 2 hinein oder in einer Auszugsrichtung A aus diesem heraus verlagerbar. Hierzu ist bevorzugt zu beiden Seiten einer jeweiligen Beladungsebene 10 eine Schiene 11 vorgesehen.

Eine wahlweise in dem Korpus oder in der Tür 3 der Geschirrspülmaschine 1 vorgesehene Steuerungsvorrichtung 12 ist dazu eingerichtet, den Ablauf von Spülprogrammen zum Spülen von Spülgut zu steuern. Die Steuerungsvorrichtung 12 kann eine Vorrichtung 12 zum Anpassen eines Spülprogramms zum Entfernen einer Anschmutzung von Spülgut aufweisen, wie sie beispielsweise in Fig. 2 beschrieben ist.

Des Weiteren ist ein Sensor 13 abgebildet, welcher an verschiedenen Stellen der Geschirrspülmaschine 1 eingesetzt sein kann. Der Sensor 13 dient dazu, eine Spektroskopie durchzuführen, um organische Verbindungen in dem Spülwasser der Geschirrspülmaschine 1 zu erfassen.

Die Steuerungsvorrichtung 12 ist dazu eingerichtet, den Sensor 13 und gegebenenfalls eine Anzahl von weiteren Sensoren und/oder Aktoren des Haushaltsgeräts 1 zu steuern.

Fig. 2 zeigt ein schematisches Blockdiagramm einer Ausführungsform einer Vorrichtung 12 zum Anpassen eines Spülprogramms zum Entfernen einer Anschmutzung von Spülgut in dem wasserführenden Haushaltsgerät, beispielsweise einer Geschirrspülmaschine 1.

Die Vorrichtung 12 weist einen Sensor 13, eine Bestimmungseinheit 14 und eine Anpassungseinheit 15 auf.

Der Sensor 13 führt eine Spektroskopie, beispielsweise eine Nahinfrarot-Spektroskopie, durch, um organische Verbindungen in der Spülflotte der Geschirrspülmaschine 1 als spektrale Messwerte zu erfassen. Die Bestimmungseinheit 14 kann basierend auf den erfassten spektralen Messwerten der organischen Verbindungen funktionelle Gruppen der organischen Verbindungen bestimmen.

Die Anpassungseinheit 15 kann die Informationen über die funktionellen Gruppen dazu verwenden, Spülparameter eines aktuellen Spülprogramms anzupassen, oder bereits vorhandene, gespeicherte Spülprogramme anzupassen. Dazu kann die Anpassungseinheit 15 auch eine automatische Dosierung durch eine Dosiereinheit (nicht gezeigt) anpassen.

Durch die Anpassungseinheit 15 ist es möglich, die einzelnen Programmschritte des Spülprogramms hinsichtlich ihrer Temperatur sowie des verwendeten Spülmittels in Bezug auf die vorhandenen funktionellen Gruppen anzupassen.

Im Folgenden ist ein Ausführungsbeispiel eines Verfahrens zum Anpassen eines Spülprogramms zum Entfernen einer Anschmutzung von Spülgut in dem wasserführenden Haushaltsgerät 1 beschrieben.

In Schritt S1 werden spektrale Messwerte von organischen Verbindungen in Spülwasser in dem wasserführenden Haushaltsgerät 1 erfasst.

In Schritt S2 werden funktionelle Gruppen der organischen Verbindungen basierend auf den erfassten spektralen Messwerten der organischen Verbindungen bestimmt.

Anschließend werden in Schritt S3 Spülparameter eines aktuellen Spülprogramms basierend auf den bestimmten funktionellen Gruppen angepasst.

Ein erstes Ausführungsbeispiel eines Reinigungsabschnitts eines Spülprogramms zum Entfernen einer Anschmutzung von Spülgut in dem wasserführenden Haushaltsgerät 1 ist nachfolgend beschrieben.

Ein Spülprogramm kann beispielsweise wie folgt aussehen, wobei die einzelnen Schritte je nach vorhandenen funktionellen Gruppen optional sind:
Gemäß einer weiteren Ausführungsform wird das Spülprogramm in der folgenden Reihenfolge durchgeführt, wobei die einzelnen Schritte optional sind und von den bestimmten funktionellen Gruppen abhängen:
(a) kalte Vorwäsche ohne Alkalität bei eiweißhaltigen Anschmutzungen
(b) Zugabe alkalihaltiges Mittel
(c) kalte Vorwäsche mit Alkalität bei stärkehaltigen Anschmutzungen
(d) Anfahren des Temperaturniveaus auf ca. 30°C für Enzyme (angepasst an die optimale Wirkungstemperaturen der im Folgenden eingesetzten Enzyme, sofern bekannt)
(e) Zugabe von Amylase bei stärkehaltigen Anschmutzungen
(f) Zugabe von Protease bei eiweißhaltigen Anschmutzungen
(g) Zugabe von Lipase bei fetthaltigen Anschmutzungen
(h) Anfahren des Temperaturniveaus abhängig von den Verkleisterungstemperaturen der ermittelten Stärkearten zum Abreinigen von bereits verkleisterter stärkehaltiger Anschmutzung (beispielsweise bei fertigen Spätzle)
(i) falls nicht schon erreicht, Anfahren eines Temperaturniveaus, das höher als die höchste Schmelztemperatur der ermittelten Fette ist
(j) Nach der vollständigen Abreinigung kann die Zugabe von Bleiche erfolgen, wobei die Menge von den ermittelten färbenden Anschmutzungen bestimmt wird. Eine Grundmenge wird bereits für die Hygiene hinzugefügt.

Die Schritte (a) bis (c) dienen der Vorwäsche, die Schritte (d) bis (i) stellen den Reinigungsabschnitt des Spülprogramms dar und Schritt (j) stellt einen abschließenden Hygienespülgang dar. Optional können danach noch weitere Klarspül- und Trocknungsabschnitte folgen.

Im Folgenden ist ein Reinigungsabschnitt beschrieben, wobei als funktionelle Gruppe lediglich Kohlenhydrate bestimmt wurden, die von Reis herrühren. In diesem Fall genügt es, für den Reinigungsabschnitt die Schritte (e) und (h) durchzuführen. Zunächst wird optional Amylase in Schritt (e) hinzugefügt und anschließend die Temperatur in Schritt (h) auf 70°C erhöht, da dies der Verkleisterungstemperatur von Reis entspricht. Anschließend kann die Temperatur wieder abgesenkt werden (Schritt (n)).

Nachfolgend ist ein zweites Ausführungsbeispiel eines Reinigungsabschnitts eines Spülprogramms zum Entfernen einer Anschmutzung von Spülgut in dem wasserführenden Haushaltsgerät beschrieben. Hier wurde als funktionelle Gruppe lediglich Kohlenhydrate bestimmt, die von Mehl, beispielsweise von verarbeitetem Mehl in Form von Spätzlen, herrühren.

Daher ist es sinnvoll, zunächst ein kaltes Einweichen mit einem alkalihaltigen Mittel durchzuführen (Schritte (b) und (c)). Anschließend wird Amylase in Schritt (e) hinzugefügt und die Temperatur auf 30°C erhöht, da bei dieser Temperatur die Amylase die optimale Wirkung entfalten kann. Anschließend wird die Temperatur noch auf 59°C in Schritt (h) erhöht, da dies der Verkleisterungstemperatur von Mehl entspricht. Anschließend kann die Temperatur wieder abgesenkt werden (Schritt (n)).

Je nach vorhandenen funktionellen Gruppen können diese Reinigungsabschnitte angepasst werden.

Obwohl die vorliegende Erfindung anhand von Ausführungsbeispielen beschrieben wurde, ist sie vielfältig modifizierbar.

### Verwendete Bezugszeichen:

- 1: wasserführendes Haushaltsgerät
- 2: Spülbehälter
- 3: Tür
- 4: Spülkammer
- 5: Boden
- 6: Decke
- 7: Rückwand
- 8, 9: Seitenwände
- 10: Beladungsebene
- 11: Schiene
- 12: Steuerungsvorrichtung (Vorrichtung zur Bestimmung der Anschmutzung)
- 13: Sensor
- 14: Bestimmungseinheit
- 15: Anpassungseinheit
- A: Auszugsrichtung
- E: Einschubrichtung
- S: Schwenkachse
- S1-S2: Verfahrensschritte
- (a) - (n): Reinigungsabschnitte

## Patentansprüche

1. Wasserführendes Haushaltsgerät (1) mit einer Vorrichtung (12) zum Anpassen eines Spülprogramms zum Entfernen einer Anschmutzung von Spülgut in dem wasserführenden Haushaltsgerät (1), wobei die Vorrichtung (12) zum Anpassen eines Spülprogramms zum Entfernen einer Anschmutzung von Spülgut Folgendes aufweist:
einen Sensor (13) eingerichtet zum Erfassen von spektralen Messwerten von organischen Verbindungen in Spülwasser in dem wasserführenden Haushaltsgerät (1), eine Bestimmungseinheit (14) eingerichtet zum Bestimmen von funktionellen Gruppen der organischen Verbindungen basierend auf den erfassten spektralen Messwerten der organischen Verbindungen und eine Anpassungseinheit (15) eingerichtet zum Anpassen von Spülparametern eines aktuellen Spülprogramms basierend auf den bestimmten funktionellen Gruppen, wobei die Spülparameter eine Temperatur des Spülwassers, eine Art des Spülmittels und/oder einen Zeitpunkt der Zugabe des Spülmittels aufweisen, wobei der Sensor (13) dazu eingerichtet ist, eine Spektroskopie durchzuführen, wobei die Spektroskopie eine Infrarot-Spektroskopie, eine Nahinfrarot-Spektroskopie, eine Fourier-Transformations-Infrarot-Spektroskopie, eine Elektronenabsorptions-Spektroskopie, eine Mikrowellen-Spektroskopie, eine Kernspinresonanz-Spektroskopie, eine Massenspektroskopie oder eine Raman-Spektroskopie ist, wobei die funktionellen Gruppen von Proteinen und/oder Kohlenhydraten bestimmbar sind,
**dadurch gekennzeichnet, dass** die Anpassungseinheit (15) dazu eingerichtet ist,
• wenn die funktionelle Gruppe der Proteine bestimmt ist, die Spülparameter derart anzupassen, dass eine kalte Vorwäsche ohne Alkalität durchgeführt wird, und/oder
• wenn die funktionelle Gruppe der Kohlenhydrate bestimmt ist, die Spülparameter derart anzupassen, dass ein alkalihaltiges Mittel in das Spülwasser zugeführt wird und eine kalte Vorwäsche mit Alkalität durchgeführt wird, und/oder
• wenn die funktionelle Gruppe der Kohlenhydrate bestimmt ist, eine Verkleisterungstemperatur der Kohlenhydrate zu bestimmen und die Spülparameter derart anzupassen, dass die Temperatur des Spülwassers der Verkleisterungstemperatur entspricht.

2. Wasserführendes Haushaltsgerät (1) nach Anspruch 1, **dadurch gekennzeichnet, dass** die funktionelle Gruppe von Fetten bestimmbar ist.

3. Wasserführendes Haushaltsgerät (1) nach Anspruch 1 oder 2, **dadurch gekennzeichnet, dass** die Anpassungseinheit (15) dazu eingerichtet ist, wenn die funktionelle Gruppe der Proteine bestimmt ist, die Spülparameter derart anzupassen, dass Protease in das Spülwasser zugeführt wird.

4. Wasserführendes Haushaltsgerät (1) nach einem der Ansprüche 1 - 3, **dadurch gekennzeichnet, dass** die Anpassungseinheit (15) dazu eingerichtet ist, wenn die funktionelle Gruppe der Kohlenhydrate bestimmt ist, die Spülparameter derart anzupassen, dass Amylase in das Spülwasser zugeführt wird.

5. Wasserführendes Haushaltsgerät (1) nach einem der Ansprüche 1 - 4, **dadurch gekennzeichnet, dass** die Anpassungseinheit (15) dazu eingerichtet ist, wenn die funktionelle Gruppe der Fette bestimmt ist, die Spülparameter derart anzupassen, dass Lipase in das Spülwasser zugeführt wird.

6. Wasserführendes Haushaltsgerät (1) nach einem der Ansprüche 1 - 5, **dadurch gekennzeichnet, dass** die Bestimmungseinheit (14) dazu eingerichtet ist, wenn die funktionelle Gruppe der Fette bestimmt ist, eine Schmelztemperatur der Fette zu bestimmen.

7. Wasserführendes Haushaltsgerät (1) nach Anspruch 6, **dadurch gekennzeichnet, dass** die Anpassungseinheit (15) dazu eingerichtet ist, die Spülparameter derart anzupassen, dass die Temperatur des Spülwassers der Schmelztemperatur entspricht.

8. Verfahren zum Anpassen eines Spülprogramms zum Entfernen einer Anschmutzung von Spülgut in einem wasserführenden Haushaltsgerät (1), mit Erfassen (S1) von spektralen Messwerten von organischen Verbindungen in Spülwasser in dem wasserführenden Haushaltsgerät (1), Bestimmen (S2) von funktionellen Gruppen der organischen Verbindungen basierend auf den erfassten spektralen Messwerten der organischen Verbindungen und Anpassen (S3) von Spülparametern eines aktuellen Spülprogramms basierend auf den bestimmten funktionellen Gruppen, wobei die funktionellen Gruppen von Proteinen und/oder Kohlenhydraten bestimmbar sind, **dadurch gekennzeichnet, dass**
• die Spülparameter derart angepasst werden, dass eine kalte Vorwäsche ohne Alkalität durchgeführt wird, wenn die funktionelle Gruppe der Proteine bestimmt wird und/oder
• die Spülparameter derart angepasst werden, dass ein alkalihaltiges Mittel in das Spülwasser zugeführt wird und eine kalte Vorwäsche mit Alkalität durchgeführt wird, wenn die funktionelle Gruppe der Kohlenhydrate bestimmt wird, und/oder
• eine Verkleisterungstemperatur der Kohlenhydrate bestimmt wird und die Spülparameter derart angepasst werden, dass die Temperatur des Spülwassers der Verkleisterungstemperatur entspricht, wenn die funktionelle Gruppe der Kohlenhydrate bestimmt wird.

## Claims

1. Water-conducting household appliance (1) with a device (12) for customising a washing program for removing soiling from items being washed in the water-conducting household appliance (1), wherein the device (12) for customising a washing program for removing soiling from items being washed has the following:
a sensor (13) designed to acquire spectral measurement values of organic compounds in the washing water in the water-conducting household appliance (1), a determination unit (14) designed to determine functional groups of the organic compounds based on the acquired spectral measurement values of the organic compounds and a customisation unit (15) designed to customise washing parameters of a current washing program based on the determined functional groups, wherein the washing parameters have a temperature of the washing water, a type of washing agent and/or a time when the washing agent is added, wherein the sensor (13) is designed to perform spectroscopy, wherein the spectroscopy is infrared spectroscopy, near infrared spectroscopy, Fourier transform infrared spectroscopy, electron absorption spectroscopy, microwave spectroscopy, nuclear magnetic resonance spectroscopy, mass spectroscopy or Raman spectroscopy, wherein the functional groups of proteins and/or carbohydrates can be determined,
**characterised in that**
the customisation unit (15) is designed
• to customise the washing parameters in such a manner that a cold prewash without alkalinity is performed, if the functional group of proteins is determined and/or
• to customise the washing parameters in such a manner that an alkaline agent is added to the washing water and a cold prewash with alkalinity is performed, if the functional group of carbohydrates is determined and/or
• to determine a gelatinisation temperature of the carbohydrates, if the functional group of carbohydrates is determined and to customise the washing parameters in such a manner that the temperature of the washing water corresponds to the gelatinisation temperature.

2. Water-conducting household appliance (1) according to claim 1, **characterised in that** the functional group of fats can be determined.

3. Water-conducting household appliance (1) according to claim 1 or 2, **characterised in that** the customisation unit (15) is designed to customise the washing parameters in such a manner that protease is added to the washing water, if the functional group of proteins is determined.

4. Water-conducting household appliance (1) according to one of claims 1-3, **characterised in that** the customisation unit (15) is designed to customise the washing parameters in such a manner that amylase is added to the washing water, if the functional group of carbohydrates is determined.

5. Water-conducting household appliance (1) according to one of claims 1-4, **characterised in that** the customisation unit (15) is designed to customise the washing parameters in such a manner that lipase is added to the washing water, if the functional group of fats is determined.

6. Water-conducting household appliance (1) according to one of claims 1-5, **characterised in that** the determination unit (14) is designed to determine a melting temperature of the fats if the functional group of fats is determined.

7. Water-conducting household appliance (1) according to claim 6, **characterised in that** the customisation unit (15) is designed to customise the washing parameters in such a manner that the temperature of the washing water corresponds to the melting temperature

8. Method for customising a washing program for removing soiling from items being washed in a water-conducting household appliance (1), comprising: acquiring (S 1) spectral measurement values of organic compounds in the washing water in the water-conducting household appliance (1), determining (S2) functional groups of the organic compounds based on the acquired spectral measurement values of the organic compounds and customising (S3) washing parameters of a current washing program based on the determined functional groups, wherein the functional groups of proteins and/or carbohydrates can be determined, **characterised in that**
• the washing parameters are customised in such a manner that a cold prewash without alkalinity is performed, if the functional group of proteins is determined and/or
• the washing parameters are customised in such a manner that an alkaline agent is added to the washing water and a cold prewash with alkalinity is performed, if the functional group of carbohydrates is determined and/or
• a gelatinisation temperature of the carbohydrates is determined and the washing parameters are customised in such a manner that the temperature of the washing water corresponds to the gelatinisation temperature if the functional group of carbohydrates is determined.

## Revendications

1. Appareil ménager à circulation d'eau (1) comprenant un dispositif (12) pour adapter un programme de lavage pour ôter des salissures sur des articles à laver dans l'appareil ménager à circulation d'eau (1), dans lequel le dispositif (12) pour adapter un programme de lavage pour ôter des salissures sur des articles à laver comprend les suivants :
un capteur (13) configuré pour acquérir des valeurs de mesure spectrale de composés organiques dans l'eau de lavage dans l'appareil ménager à circulation d'eau (1),
une unité de détermination (14) conçue pour déterminer des groupes fonctionnels des composés organiques sur la base des valeurs de mesure spectrale acquises et
une unité d'adaptation (15) conçue pour adapter des paramètres de lavage d'un programme de lavage courant en fonction des groupes fonctionnels déterminés,
dans lequel les paramètres de lavage comprennent une température de l'eau de lavage, un type de produit de lavage et/ou un moment d'ajout du produit de lavage,
dans lequel le capteur (13) est conçu pour exécuter une spectroscopie,
dans lequel la spectroscopie est une spectroscopie infrarouge, une spectroscopie dans le proche infrarouge, une spectroscopie infrarouge à transformée de Fourier, une spectroscopie d'absorption d'électrons, une spectroscopie de micro-ondes, une spectroscopie de résonance magnétique nucléaire, une spectroscopie de masse ou une spectroscopie Raman, et
dans lequel les groupes fonctionnels des protéines et/ou des hydrates de carbone peuvent être déterminés,
**caractérisé en ce que**
l'unité d'adaptation (15) est configurée pour :
- lorsque le groupe fonctionnel des protéines est déterminé, adapter les paramètres de lavage de sorte qu'un prélavage à froid sans alcalinité est exécuté, et/ou
- lorsque le groupe fonctionnel des hydrates de carbone est déterminé, adapter les paramètres de lavage de sorte qu'un agent alcalin est introduit dans l'eau de lavage et un prélavage à froid avec alcalinité est exécuté, et/ou
- lorsque le groupe fonctionnel des hydrates de carbone est déterminé, déterminer une température de gélatinisation des hydrates de carbone et adapter les paramètres de lavage de sorte à ce que la température de l'eau de lavage corresponde à la température de gélatinisation.

2. Appareil ménager à circulation d'eau (1) selon la revendication 1, **caractérisé en ce que** le groupe fonctionnel des graisses peut être déterminé.

3. Appareil ménager à circulation d'eau (1) selon la revendication 1 ou 2, **caractérisé en ce que** l'unité d'adaptation (15) est configurée pour, lorsque le groupe fonctionnel des protéines est déterminé, adapter les paramètres de lavage de sorte à amener des protéases dans l'eau de lavage.

4. Appareil ménager à circulation d'eau (1) selon l'une des revendications 1 à 3, **caractérisé en ce que** l'unité d'adaptation (15) est configurée pour, lorsque le groupe fonctionnel des hydrates de carbone est déterminé, adapter les paramètres de lavage de sorte que des amylases sont amenées dans l'eau de lavage.

5. Appareil ménager à circulation d'eau (1) selon l'une des revendications 1 à 4, **caractérisé en ce que** l'unité d'adaptation (15) est configurée pour, lorsque le groupe fonctionnel des graisses est déterminé, adapter les paramètres de lavage de sorte que des lipases sont introduites dans l'eau de lavage.

6. Appareil ménager à circulation d'eau (1) selon l'une des revendications 1 à 5, **caractérisé en ce que** l'unité de détermination (14) est configurée pour, lorsque le groupe fonctionnel des graisses est déterminé, déterminer une température de fusion des graisses.

7. Appareil ménager à circulation d'eau (1) selon la revendication 6, **caractérisé en ce que** l'unité d'adaptation (15) est configurée pour adapter les paramètres de lavage de sorte à ce que la température de l'eau de lavage corresponde à la température de fusion.

8. Procédé pour adapter un programme de lavage pour ôter des salissures sur des articles à laver dans un appareil ménager à circulation d'eau (1), comprenant :
l'acquisition (S1) de valeurs de mesure spectrale de composés organiques dans l'eau de lavage dans l'appareil ménager à circulation d'eau (1),
la détermination (S2) de groupes fonctionnels des composés organiques sur la base des valeurs de mesure spectrale acquises des composés organiques et
l'adaptation (S3) de paramètres de lavage d'un programme de lavage courant en fonction des groupes fonctionnels déterminés,
dans lequel les groupes fonctionnels des protéines et/ou des hydrates de carbone peuvent être déterminés,
**caractérisé en ce que**
- les paramètres de lavage sont adaptés de sorte qu'un prélavage à froid sans alcalinité est exécuté, lorsque le groupe fonctionnel des protéines est déterminé, et/ou
- les paramètres de lavage sont adaptés de sorte qu'un agent alcalin est amené dans l'eau de lavage et un prélavage à froid avec alcalinité est exécuté lorsque le groupe fonctionnel des hydrates de carbone est déterminé, et/ou
- une température de gélatinisation des hydrates de carbone est déterminée et les paramètres de lavage sont adaptés de sorte à ce que la température de l'eau de lavage corresponde à la température de gélatinisation, lorsque le groupe fonctionnel des hydrates de carbone est déterminé.
